# EUROPÄISCHE PATENTSCHRIFT

(11) **EP 0 943 757 B1**
(45) Veröffentlichungstag und Bekanntmachung des Hinweises auf die Patenterteilung: **02.05.2003**
(21) Anmeldenummer: 99103348.1
(22) Anmeldetag: 20.02.1999
(51) Int. Cl.: E05B 15/02

(54) **Sicherheitsrosette an einem Schliesszylinder**
Security escutcheon for cylinder lock
Rosette de sécurité pour serrure cylindrique

(30) Priorität: 18.03.1998 DE 29804903 U
(43) Veröffentlichungstag der Anmeldung: 22.09.1999
(73) Patentinhaber: Niemann, Hans-Dieter, 50169 Kerpen (DE)
(72) Erfinder: Niemann, Hans-Dieter, 50169 Kerpen (DE)
(74) Vertreter: Draudt, Axel Hermann Christian, Dipl.-Ing.

(56) Entgegenhaltungen:
- EP-A- 0 281 519
- DE-A- 3 509 724
- DE-A- 3 729 986
- DE-U- 29 519 830

## Beschreibung

Die Erfindung bezieht sich auf eine Sicherheitsrosette mit den Merkmalen des Oberbegriffs des Anspruchs 1.

Eine Sicherheitsrosette mit den vorgenannten Merkmalen ist aus der EP-A-0 281 519 bekannt. Die Sicherheitsrosette ist in eine querformschlüssige Ausnehmung des Türblatts eingesetzt und am Schloßkasten schraubbefestigt. Der Einsteckbolzen greift in eine Bohrung des Schloßkastens ein.

Eine gattungsähnliche Sicherheitsrosette ist aus der Deutschen Gebrauchsmusterschrift 295 19 830 bekannt. Die Verschraubung der Sicherheitsrosette lediglich unterhalb des Schließzylinders ist dadurch bedingt, daß oberhalb des Schließzylinders eine Verschraubung durch das Türblatt hindurch wegen des dort vorhandenen Schlosses nicht möglich ist. Um trotzdem zu einer ausreichenden Befestigung der Sicherheitsrosette am Türblatt zu kommen, ist die Verschraubung unterhalb des Schließzylinders doppelt vorhanden, d.h. es sind zwei übereinander angeordnete Verbindungsschrauben von einer Innenrosette des Türblatts durch dieses hindurch in Gewindebuchsen eingeschraubt, die ihrerseits mit der Sicherheitsrosette verschraubt sind. Die bekannte Sicherheitsrosette ist darüber hinaus im Bereich des Schließzylinders mit einem Einsatzstück versehen, das als Zylinderkernschutz über den Schließzylinder gestülpt und beidseitig mit Gewindeschrauben festgeschraubt ist. Dabei lassen sich Gewindeüberstände ausgleichen. Die bekannte Sicherheitsrosette hat den erheblichen Nachteil, daß oberhalb des Schließzylinders keine Verbindung mit dem Türblatt vorhanden ist. Daher muß die bekannte Sicherheitsrosette zumindest eine sehr stabile Ausbildung haben, damit aufgrund einer solchen Stabilität die Gefahr eines gewaltsamen Aufbrechens an dieser Stelle zumindest reduziert wird. Auch eine solche stabile Ausbildung ist jedoch nachteilhaft, weil sie klobig ist und einen hohen Herstellungsaufwand erfordert sowie darüber hinaus wenig nutzt, wenn das Türblatt instabil ausgebildet ist.

Der Erfindung liegt daher die Aufgabe zugrunde, eine Sicherheitsrosette mit den eingangs genannten Merkmalen so zu verbessern, daß die Aufbruchgefahr oberhalb des Schließzylinders erheblich reduziert wird, auch bei sonst vereinfachter Ausgestaltung der Sicherheitsrosette.

Diese Aufgabe wird durch die Merkmale des Kennzeichens des Anspruchs 1 gelöst.

Für die Erfindung ist von Bedeutung, daß es nicht mehr möglich ist, ihre Oberkante mit einem Aufbruchswerkzeug zu hintergreifen und die Rosette gewaltsam vom Türblatt abzudrücken, weil der Hebelarm von der Oberkante der Rosette bis zu ihrer Verschraubung unterhalb des Schließzylinders sehr groß ist. Der Einsteckbolzen verhindert zuverlässig das gewaltsame Eindringen eines Aufbruchswerkzeugs so tief, daß sich der erforderliche Hebelarm zum Aufdrücken der Rosette ergibt. Darüber hinaus ist der Einsteckbolzen mit der Sicherheitsrosette fest verbunden und in die Sackausnehmung des Türblatts auszughemmend hineingepreßt, so daß er mit üblichen Werkzeugen nicht aus der Sackausnehmung herausgehebelt werden kann. Jegliche etwaige Verkantung der Sicherheitsrosette führt zu einer entsprechenden Verkantung des Einsteckbolzens und einer daraus resultierenden Erhöhung des Ausbringwiderstandes dieses Einsteckbolzens. Es ist infolgedessen möglich, Sicherheitsrosetten so auszubilden, daß sie praktisch dieselbe Sicherheit bieten, wie Langschildbeschläge, deren Langschild sowohl den Schließzylinderbereich überdeckt, wie auch den Drückerbereich einer Tür.

Die Sicherheitsrosette kann so ausgebildet werden, daß als feste Verbindung des Einsteckbolzens mit der Sicherheitsrosette eine Schraubverbindung oder eine Preßverbindung vorhanden ist. Die Schraubverbindung kann hinreichend stabil ausgebildet werden, was im Sinne der erwünschten Einbruchshemmung ist. Darüber hinaus ermöglicht es die Schraubverbindung, daß der Einsteckbolzen auch weggelassen werden kann. Das ist bedarfsweise erforderlich, wenn das Türblatt die Herstellung einer Sackausnehmung nicht zuläßt. Das wäre beispielsweise dann der Fall, wenn im Bereich der an sich notwendigen Sackausnehmung Beschlageinbauten vorhanden sind.

Eine weitere Verbesserung der Ausbringsicherheit des Einsteckbolzens der Sicherheitsrosette wird dadurch erreicht, daß der Einsteckbolzen an seinem in die Sackausnehmung eingreifenden Einsteckumfang mit auszughemmenden Vorsprüngen versehen ist. Die auszughemmenden Vorsprünge greifen bei einem Hineinpressen des Einsteckbolzens in die Sackausnehmung in den Werkstoff des Türblatts ein, so daß ein gewaltsames Herausziehen ohne Spezialwerkzeuge und ohne Zerstörung des Türblatts nicht mehr möglich ist.

Eine konstruktiv zweckmäßige Ausgestaltung der auszughemmenden Vorsprünge wird dadurch erreicht, daß der Einsteckbolzen mit seinem Einsteckumfang ein Gewindebolzen ist, dessen Außendurchmesser bedarfsweise größer ist, als sein Befestigungsdurchmesser an der Sicherheitsrosette. Ein solcher Gewindebolzen weist über seine Länge eine Vielzahl auszughemmender Vorsprünge auf, die sämtlich die Ausbringsicherheit verbessern. Darüber hinaus ist der Gewindebolzen ein massenfertigungsgerechtes Teil. Seine Ausbildung ist besonders stabil, wenn sein Außendurchmesser größer ist, als sein Befestigungsdurchmesser an der Sicherheitsrosette, mit der er vorzugsweise über die Schraubverbindung verbunden ist.

Es ist möglich, die Sicherheitsrosette in bekannter Weise einstückig auszubilden. Vorteilhafter aber ist es, wenn sie ein direkt oder mit einer Distanzscheibe an dem Türblatt anliegendes Basisteil hat, das von einem Abdeckteil mit der unterhalb des Schließzylinders vorhandenen Verschraubung am Türblatt festgeklemmt ist, bedarfsweise formschlüssig parallel zum Türblatt. Durch die vorbeschriebene Ausgestaltung der Sicherheitsrosette wird deren bekannte, im wesentlichen einteilige Ausbildung verlassen. Die Sicherheitrosette ist im Prinzip zweiteilig. Dadurch wird eine größere Variabilität bei der formenmäßigen Ausgestaltung erreicht, was im Sinne einer Erhöhung der Sicherheitswirkung der Rosette ausgenutzt werden kann. Hierdurch ergibt sich die grundsätzliche Möglichkeit, im Inneren der Sicherheitsrosette Hohlräume zu schaffen, also Werkstoff zu sparen, ohne die Aufbruchsicherheit dadurch herabzusetzen. Das Festklemmen des Basisteils mittels des Abdeckteils kann so erfolgen, daß ein gewaltsames Lösen der Sicherheitsrosette nicht möglich ist. Das ist bereits dann möglich, wenn das Festklemmen des Basisteils mit dem Abdeckteil lediglich kraftschlüssig erfolgt. Eine weitere Verbesserung des Festklemmens ergibt sich dadurch, daß das Festklemmen auch formschlüssig erfolgen kann, nämlich parallel zum Türblatt. Das Basisteil und das Abdeckteil greifen also derart formschlüssig ineinander, daß ihre Zweiteiligkeit die Aufbruchsicherheit der Rosette nicht verschlechtert.

Die Sicherheitsrosette kann so ausgebildet werden, daß das Basisteil eine türblattseitige Basisplatte mit einem ringsum vorspringenden Außenrand aufweist. Der vorspringende Außenrand stabilisiert die Basisplatte und damit das Basisteil. Er gestattet bedarfsweise auch eine ansprechende Außengestaltung der Sicherheitsrosette, soweit er sichtbar ist.

Eine weitere Ausbildung einer Sicherheitsrosette mit einem Außenrand kann dahingehend erfolgen, daß von der Basisplatte innerhalb des Außenrandes Umfassungsränder für den Schließzylinder und/oder Schraubbefestigungsstutzen des Abdeckteils und/oder für eine Schraubverbindungsaufnahme des Einsteckbolzens vorspringen. Die Umfassungsränder für den Schließzylinder schützen diesen gegen gewaltsame Manipulationen, insbesondere wenn sie bzw. wenn das Basisteil aus entsprechend widerstandsfähigem Werkstoff besteht, wie beispielsweise Edelstahl. Auch die Umfassungsränder für Schraubbefestigunsstutzen des Abdeckteils und/oder für eine Schraubverbindungsaufnahme des Einsteckbolzens dienen der Stabilisierung der Basisplatte und der Erschwerung von gewaltsamen Manipulationen an der Sicherheitsrosette.

Bezüglich der vorgenannten Schraubverbindungsstutzen kann die Sicherheitsrosette so ausgestaltet werden, daß die Schraubverbindungsstutzen mit dem Abdeckteil einstückig sind und jeweils in eine Türblattbohrung eingreifen. Der Eingriff der Schraubverbindungsstutzen in Türblattbohrungen verbessert die Stabilität des Sitzes der Sicherheitsrosette am Türblatt und die Steifigkeit der mehrteiligen Sicherheitsrosette in sich.

Eine Weiterbildung der Sicherheitsrosette zeichnet sich dadurch aus, daß das Abdeckteil eine sichtseitige Abdeckplatte mit einer ringsum türblattseitig vorspringenden Außenwand aufweist. Mit der Abdeckplatte des Abdeckteils wird das Basisteil abgedeckt, so daß dessen Formgestaltung von außen nicht sichtbar ist. Diese Wirkung kann durch die türblattseitig vorspringende Außenwand noch verstärkt werden. Auch die Außenwand stabilisiert die Sicherheitsrosette.

Das Abdeckteil und das Basisteil können in unterschiedlicher Weise konstruktiv aufeinander abgestimmt sein. Wenn das Abdeckteil mit seiner Außenwand das Basisteil umfaßt und auf diesen Außenrand mit seiner Abdeckplatte gedrückt ist, ist das Basisteil von außen praktisch nicht sichtbar, weil es mit dem Abdeckteil so weit wie möglich abgedeckt ist. Es kann sich der Eindruck einer massiven Sicherheitsrosette ergeben.

Wenn die Sicherheitsrosette so ausgebildet ist, daß das Abdeckteil mit seiner Außenwand innerhalb des Außenrandes des Basisteils auf dessen Basisplatte gedrückt ist, ergibt sich eine besonders wirksame Anpressung des Basisteils bzw. der Basisplatte an das Türblatt und eine reduzierte Manipulierbarkeit an der Außenwand des Abdeckteils. Es ist von geringerer Bedeutung, daß der Außenrand des Basisteils bei dieser Ausgestaltung frei ist, weil er praktisch nicht aufgebogen werden kann und die Einbruchssicherheit im wesentlichen durch die Anpressung der Basisplatte an das Türblatt bestimmt ist.

Eine Weiterbildung der Sicherheitsrosette kann dadurch erreicht werden, daß das Abdeckteil einen Schließzylinder abdeckt, dessen Gehäusestirnseite mit einer Kernstirnseite gleichliegt, wobei das Abdeckteil ein den Zylinderkern freilassendes Loch hat. Bei einer solchen Ausgestaltung der Rosette kann ein ungeänderter Schließzylinder eingesetzt werden, also ein solcher, dessen unterhalb des Zylinderkerns befindlicher Gehäusebereich nicht verkürzt ist, um hier eine Wandstärke der Sicherheitsrosette aufzunehmen.

Damit die Sicherheitsrosette von ihrer Oberkante her nicht gewaltsam aufgehebelt werden kann, wird sie so ausgebildet, daß ihre Oberkante vom Einsteckumfang des Einsteckbolzens weniger entfernt ist, als es dessen Dicke entspricht. Bei dieser Ausbildung ist zwischen dem Einsteckbolzen und der Oberkante ein äußerst geringer Hebelarm, der gewaltsame Manipulationen auch im Hinblick auf die Dicke des Einsteckbolzens nicht zuläßt.

Die Sicherheitsrosette kann so ausgebildet werden, daß das Abdeckteil mit den Schrauben gegen eine Gehäusestirnfläche des Schließzylinders gespannt ist, und daß das Basisteil ausschließlich vom Einsteckbolzen und bedarfsweise von einer Verschraubung am Türblatt gehalten ist. Eine solche Ausgestaltung kommt vor, wenn der Schließzylinder mit seiner Gehäusestirnfläche weiter aus dem Türblatt vorsteht, als es dem Abstand der Innenwand der Abdeckplatte des Abdeckteils vom Türblatt entspricht. Auf diese Weise ist es möglich, Überlängen des Schließzylinders einzusetzen, ohne deswegen die Sicherheitsrosette bzw. deren Abdeckteil abändern zu müssen. Da das Abdeckteil in einem solchem Fall einer Überlänge eines Schließzylinders nicht mehr auf das Basisteil drückt und dieses damit nicht mehr am Türblatt festlegt, muß auf andere Weise für die Befestigung des Basisteils gesorgt werden. Dies erfolgt ausschließlich durch den Einsteckbolzen, der infolge dessen außer der Sicherung des oberen Endes der Sicherheitsrosette einen weiteren Nutzen hat, nämlich den der Festlegung des Basisteils am Türblatt. Falls eine solche Festlegung nicht ausreicht, kann bedarfsweise eine zusätzliche Verschraubung des Basisteils am Türblatt vorgenommen werden, was insbesondere zweckdienlich ist, wenn zwischen dem Türblatt und dem Basisteil Distanzplatten eingesetzt werden.

Die Erfindung wird anhand von in der Zeichnung dargestellten Ausführungsbeipielen erläutert ist. Es zeigt:
- Fig.1: eine perspektivische Explosionszeichnung der Teile der Sicherheitsrosette,
- Fig.2: eine Längsschnittdarstellung einer an einem Türblatt angebrachten und mit einem Sicherheitsschließzylinder zusammengebauten Sicherheitsrosette,
- Fig.3: eine Aufsicht auf die Sicherheitsrosette der Fig.2, und
- Fig.4: eine weitere Ausführungsform einer Sicherheitsrosette mit einem besonderen Detail am Rand.

Fig.1 zeigt im wesentlichen mehrere länglich ovale flache Teile mit aufeinander abgestimmten äußeren Maßen. Hiervon können jeweils zwei als Funktionseinheit aufgefaßt werden. Eine Widerlagerplatte 19 und eine diese abdeckende Abdeckkappe 20 bilden im wesentlichen ein Innenschild 9 eines Türblatts 12, ein Basisteil 16 und ein Abdeckteil 17 eine außen am Türblatt 12 angebrachte Sicherheitsrosette 10. Die Teile der Sicherheitsrosette 10 bzw. des Innenschildes 9 besitzen in ihrer oberen Hälfte jeweils eine Ausnehmung 16^{IV}, 19' oder 20', die dazu geeignet ist, ein aus einem Türblatt 12 vorstehendes Zylinderende 11' eines Schließzylinders 11 (siehe Fig.2) formschlüssig zu umfassen. Im Abdeckteil 17 ist ein Loch 17^{IV}, das im wesentlichen eine Stirnfläche des Kerns des Schließzylinders 11'' frei läßt.

Sämtliche Teile 16,17,19 und 20 weisen Versteifungsrippen auf. Quer- und längslaufende Versteifungsrippen 20'' stoßen an einen vertikal umlaufenden Rand 20''' der Abdeckkappe 20 des Innenschildes 9 an. Bei dem Basisteil 16 liegen die Versteifungsrippen an der Basisplatte 16' an bzw. sind mit ihr einstückig gefertigt. Das Basisteil 16 weist an einer dem Zylinderende 11' angepaßten Ausformung 16^{IV} einen umlaufenden Rand auf, der eine Abstufung 16^{VII} besitzt. Diese Abstufung 16^{VII} liegt am Übergang eines Kopfes der Ausformung 16^{IV} zu einem Fuß der Ausformung 16^{IV}. Sämtliche umlaufenden Ränder um die Durchführungen 16^{V}, die dazwischen liegenden Längsrippen und der Rand um das Fußteil der Ausformung 16^{IV} weisen dieselbe Höhe bezogen auf die Basisplatte 16' auf, um das Abdeckteil 17 abzustützen. Der Kopf der Ausnehmung 16^{IV} wird von einem Rand mit einer anderen Höhe umgeben. An die Abstufung 16^{VII} und den den Kopf der Ausformung umgebenden Rand grenzt ein durch die Öffnung 17^{IV} einsetzbarer ringförmiger Zylinderlochgleiter 18 mit Haltevorsprüngen 18' an, die das Abdeckteil 17 hintergreifen.

In der unteren Hälfte des Basisteils 16 unterhalb der Ausnehmungen 16^{IV} für den Schließzylinder 11 sind Durchführungen 16^{V} vorgesehen. In der Widerlagerplatte 19 befinden sich Öffnungen 19'' mit Absenkungen 19''' (siehe Fig. 2). Durch die Öffnungen 19'' und durch Bohrungen 22 im Türblatt 12 können Schrauben 13 (siehe Fig.2) von einer Seite 12^{V} des Türblatts 12 zur anderen Seite 12^{VI} gesteckt und im Abdeckteil 17 an Schraubbefestigungsstutzen 17''' festgeschraubt werden. Eine derartige Verschraubung ist von außen unlösbar. Die Schraubbefestigungsstutzen 17''' greifen querformschlüssig in das Türblatt ein und weisen ein langes Eingriffsgewinde auf, das sehr hohe Anzugkräfte zu übertragen vermag.

In der oberen Hälfte des Basisteils 16 befindet sich oberhalb der Ausnehmung 16^{IV} für das Schließzylinderende 11' eine weitere Ausnehmung 16^{VI}, die dazu geeignet ist, einen Einsteckbolzen 14 aufzunehmen. Das freie Ende 14' des Einsteckbolzens 14 wird in eine Sackausnehmung 12' des Türblatts 12 (siehe Fig.2) hineingepreßt.

Fig.2 zeigt eine Längsschnittdarstellung einer mit einem Türblatt 12 zusammengebauten Sicherheitsrosette 10 mit einem Sicherheitsschließzylinder 11. Die Teile 19 und 20 des Innenschildes 9 sind an der Innenseite 12^{V} des Türblatts 12 angeordnet, während die Teile 16 und 17 der Sicherheitsrosette 10 an der Außenseite 12^{VI} angeordnet sind. In einer zum Türblatt 12 senkrechten Ausnehmung 12''' sitzt ein Schließzylinder 11, der mit einer nicht dargestellten Stulpschraube, die in ein Gewindeloch 21 des Schließzylinders 11 eingreift, an der Stirnseite des Türblatts 12 befestigt ist.

Das Abdeckteil 17 besitzt in der unteren Hälfte unterhalb des Loches 17^{IV} Schraubbefestigungsstutzen 17'''. Diese Schraubbefestigungsstutzen 17''' reichen durch das Basisteil 16 hindurch in das Türblatt 12 in jeweils eine Türblattbohrung 12'' hinein. Die Schraubbefestigungsstutzen 17''' sind mit einem Innengewinde versehen. In die Schraubbefestigungsstutzen 17''' des Abdeckteils 17 werden die Schrauben 13 durch das Türblatt 12 hindurch hineingeschraubt. An der Widerlagerplatte 19 des Innenschildes 9 befinden sich die Widerlager 19''' bildenden Ansenkungen, die die Schrauben 13 an ihren Köpfen halten. Durch das Festziehen der Schrauben 13 wird das Abdeckteil 17 gegen das Basisteil 16 gedrückt und dadurch seine Basisplatte 16' gegen das Türblatt 12.

Die Basisplatte 16' liegt parallel zum Türblatt 12 direkt am Türblatt 12 an oder mit einer Distanzscheibe zwischen Türblatt 12 und Basisplatte 16'. Das Basisteil 16 weist neben der Basisplatte 16' einen ringsum vorspringenden Außenrand 16'' auf, der die Außenwand 17'' des Abdeckteils 17 umfaßt. Die Außenwand 17'' des Abdeckteils 17 ist türblattparallel formschlüssig an den Außenrand 16'' des Basisteils 16 angepaßt. Eine andere Möglichkeit ist eine in Fig.4 gezeigte Umfassung des Außenrandes 16'' des Basisteils 16 durch die Außenwand 17'' des Abdeckteils 17.

Weiterhin sind Umfassungsränder 16''' des Basisteils 16 für die Schraubbefestigungsstutzen 17''' des Abdeckteils 17 vorhanden. Die Umfassungsränder 16''' und die der Ausformumg 16^{IV} im Bereich des Fußteils bilden eine Abstützung des Abdeckteils 17 am Basisteil 16.

Oberhalb der Ausnehmung 16^{IV} im Basisteil 16 ist eine Ausnehmung 16^{VI} vorhanden und mit einem Gewinde 15 versehen. In dieses Gewinde 15 greift der Einsteckbolzen 14 mit seinem Gewindeansatz 14''' ein und bildet dadurch mit der Basisplatte 16' über das Gewinde 15 eine feste Verbindung.

Der Einsteckumfang 14' des Einsteckbolzens 14 ist in eine Sackausnehmung 12' des Türblatts 12 eingepreßt. Eine besonders gute Auszugshemmung ist gegeben, wenn der Einsteckbolzen 14 an seinem in die Sackausnehmung 12' eingreifenden Einsteckumfang 14' auszughemmende Vorsprünge besitzt. Der Außendurchmesser 14'' ist größer, als der Befestigungsdurchmesser 14''' an der Sicherheitsrosette 10, um einen Einschraub- oder Einpreßanschlag zu bilden. Der Einsteckbolzen 14 ist einsteckseitig mit einer Aushöhlung 14^{IV} versehen, in die ein Drehwerkzeug eingreifen kann, um den Einsteckbolzen 14 festschrauben zu können.

Der Zusammenbau der Rosette mit dem Türblatt erfolgt in der Art, daß zuerst der Schließzylinder 11 in die Öffnung 12''' des Türblatts 12 bzw. in das zuvor eingebaute Schloß eingesetzt wird und senkrecht zum Türblatt 12 verschraubt wird. Über die vorstehenden Enden 11' des Schließzylinders 11 wird an der Außenseite 12^{VI} des Türblatts 12 die Sicherheitsrosette 10 und an der Innenseite 12^{V} des Türblatts 12 das Innenschild 9 gesetzt. Dies erfolgt in der Weise, daß zuerst das Basisteil 16 und dann das Abdeckteil 17 der Sicherheitsrosette 10 über das Ende 11' des Schließzylinders 11 gesteckt wird. Dabei kommen die Schraubbefestigungsstutzen 17''' in die Bohrungen 12'' des Türblatts 12 und der Einsteckbolzen 14 mit seinem Außendurchmesser 14' in die Sackausnehmung 12' des Türblatts 12. Die Schrauben 13 werden in die Widerlagerplatte 19 des Innenschildes 9 gesteckt und die Widerlagerplatte wird aufgesetzt. Mit den Schrauben 13, die durch die durchführenden Bohrungen 22 des Türblatts 12 gesteckt und in die Schraubbefestigungsstutzen 17''' des Basisteils 16 eingedreht werden, wird die Sicherheitsrosette 10 verschraubt. Daraufhin wird der Zylinderlochgleiter 18 der Sicherheitsrosette 10 in das Loch 17^{IV} über den Schließzylinder 11 gesteckt, so daß die Haltevorsprünge 18' des Zylinderlochgleiters 18 vor den Rändern der Ausformung 16^{IV} des Basisteils 16 positioniert sind. Dann wird die Abdeckkappe 20 des Innenschildes 9 an der Widerlagerplatte 19 verrastet.

Fig.3 zeigt eine Vorderansicht der Sicherheitsrosette 10 der Fig.2. Sichtbar ist im wesentlichen die Abdeckplatte 17' in ihrer länglich ovalen Form. Die Platte 17' ist außen begrenzt durch die Außenwand 17'' und innen durch das Loch 17^{IV}. In dem Loch 17^{IV} sitzt der Zylinderlochgleiter 18. Formschlüssig um die Außenwand 17'' liegt der Außenrand 16'' des Basisteils 16. Weder die Schrauben 13 bzw. die Schraubverbindungsstutzen 17''', noch der Einsteckbolzen 14 bzw. seine Befestigung am Basisteil 16 ist sichtbar.

Fig. 4 zeigt eine Ausführungsform, bei der die Außenwand 17'' und der Außenrand 16'' in von Fig.2 abweichender Abbildung dargestellt sind. Die Außenwand 17'' des Abdeckteils 17 umfaßt formschlüssig den Außenrand 16'' des Basisteils 16. Diese Ausführungsform zeichnet sich durch einen Eindruck der größeren Kompaktheit der Sicherheitsrosette 10 aus.

Die in den Figuren dargestellte Sicherheitsrosette 10 ist in vorteilhafter Weise zweiteilig. Das Basisteil 16 besteht im wesentlichen aus einer Basisplatte 16' mit Vorsprüngen, beispielsweise dem Außenrand 16'' und den Umfassungsrändern 16''', die vertikal zu der Abdeckplatte 17' des Abdeckteils 17 vorspringen und dieses auf Distanz halten. Infolgedessen werden zwischen dem Abdeckteil 17 und dem Basisteil 16 bzw. zwischen deren Basisplatte 16' und deren Abdeckplatte 17' Hohlräume geschaffen, die der Materialersparnis dienen können. Darüber hinaus führt die Zweiteiligkeit der Sicherheitsrosette 10 dazu, daß für die Teile 16,17 unterschiedliche Werkstoffe eingesetzt werden können. Beispielsweise kann das Basisteil 16 aus einem minder festen Werkstoff bestehen. Auch kann das Abdeckteil 17 aus einem Werkstoff bestehen, der die Optik der Rosette nachhaltig beeinflußt. Möglich ist ein aus Edelstahl bestehendes Basisteil 16 und ein aus Messing bestehendes Abdeckteil 17.

Der Einsteckbolzen 14 ist mit seinem den Befestigungsdurchmesser 14''' aufweisenden Gewindeansatz in das Basisteil 16 eingeschraubt. Diese Schraubbefestigung genügt allen Sicherheitsanforderungen. Stattdessen könnte der Einsteckbolzen 14 anstelle des Einschraubgewindes auch eine glatte Außenfläche aufweisen, mit der er in das Basisteil 16 eingepreßt ist. Ein solches Einpressen ist vorteilhafterweise fabrikmässig durchzuführen, um große Preßkräfte zu erzeugen, die einen entsprechend festen Sitz des Einsteckbolzens 14 zur Folge haben. In jedem Fall ist es möglich, die Befestigung so durchzuführen, daß ein oberhalb des Einsteckbolzens 14 erfolgendes Eindringen eines Aufbruchwerkzeugs nach kurzem Weg gestoppt wird, weil der Einsteckbolzen 14 dicht an der Oberkante der Rosette 10 angeordnet ist. Es entsteht ein allenfalls kurzer Hebelarm, der die Stabilität der Rosette und ihrer Befestigung am Türblatt 12 nicht beeinträchtigen kann. Das gilt auch für den Fall, daß anstelle zweier Befestigungsschrauben unterhalb des Schließzylinders 11 nur eine einzige Schraube angewendet ist. Falls der Einsteckbolzen 14 im Einzelfall nicht anwendbar sein sollte, ist er im Falle einer Schraubbefestigung bedarfsweise auch noch vor Ort zu entfernen.

## Patentansprüche

1. Sicherheitsrosette (10) an einem Schließzylinder (11), die ein aus einem Türblatt (12) vorstehendes Zylinderende (11') gegen Verdrehen formschlüssig umfaßt, die lediglich unterhalb des Schließzylinders (11) mittels insbesondere zweier Schrauben (13) mit dem Türblatt (12) fest verschraubt ist und die oberhalb des Schließzylinders (11) mit einem verdeckten Einsteckbolzen (14) fest verbunden ist, der in eine Bewegungen der Sicherheitsrosette (10) hemmende Ausnehmung eingreift, **dadurch gekennzeichnet, daß** die Sicherheitsrosette an der Außenseite (12^{VI}) des Türblatts (12) anliegt, und der Einsteckbolzen (14) in eine Sackausnehmung (12') des Türblatts (12) auszughemmend hineingepreßt ist.

2. Sicherheitsrosette (10) nach Anspruch 1, **dadurch gekennzeichnet, daß** als feste Verbindung des Einsteckbolzens (14) mit der Sicherheitsrosette (10) eine Schraubverbindung (15) oder eine Preßverbindung vorhanden ist.

3. Sicherheitsrosette (10) nach Anspruch 1 oder 2, **dadurch gekennzeichnet, daß** der Einsteckbolzen (14) an seinem in die Sackausnehmung (12') eingreifenden Einsteckumfang (14') mit auszughemmenden Vorsprüngen versehen ist.

4. Sicherheitrosette (10) nach einem oder mehreren der Ansprüche 1 bis 3, **dadurch gekennzeichnet, daß** der Einsteckbolzen (14) mit seinem Einsteckumfang (14') ein Gewindebolzen ist, dessen Außendurchmesser (14'') bedarfsweise größer ist, als sein Befestigungsdurchmesser (14''') an der Sicherheitsrosette (10).

5. Sicherheitrosette (10) nach einem oder mehreren der Ansprüche 1 bis 4, **dadurch gekennzeichnet, daß** sie ein direkt oder mit einer Distanzscheibe an dem Türblatt (12) anliegendes Basisteil (16) hat, das von einem Abdeckteil (17) mit der unterhalb des Schließzylinders (11) vorhandenen Verschraubung am Türblatt (12) festgeklemmt ist, bedarfsweise formschlüssig parallel zum Türblatt (12).

6. Sicherheitrosette (10) nach einem oder mehreren der Ansprüche 1 bis 5, **dadurch gekennzeichnet, daß** das Basisteil (16) eine türblattseitige Basisplatte (16') mit einem ringsum vorspringenden Außenrand (16'') aufweist.

7. Sicherheitrosette (10) nach einem oder mehreren der Ansprüche 1 bis 6, **dadurch gekennzeichnet, daß** von der Basisplatte (16') innerhalb des Außenrandes (16'') Umfassungsränder (16''') für den Schließzylinder (11) und/oder Schraubbefestigungsstutzen (17''') des Abdeckteils (17) und/oder für eine Schraubverbindungsaufnahme (15) des Einsteckbolzens (14) vorspringen.

8. Sicherheitrosette (10) nach einem oder mehreren der Ansprüche 1 bis 7, **dadurch gekennzeichnet, daß** die Schraubverbindungsstutzen (17''') mit dem Abdeckteil (17) einstückig sind und jeweils in eine Türblattbohrung (12'') eingreifen.

9. Sicherheitrosette (10) nach einem oder mehreren der Ansprüche 1 bis 8, **dadurch gekennzeichnet, daß** das Abdeckteil (17) eine sichtseitige Abdeckplatte (17') mit einer ringsum türblattseitig vorspringenden Außenwand (17'') aufweist.

10. Sicherheitrosette (10) nach einem oder mehreren der Ansprüche 1 bis 9, **dadurch gekennzeichnet, daß** das Abdeckteil (17) mit seiner Außenwand (17'') das Basisteil (16) umfaßt und auf dessen Außenrand (16'') mit seiner Abdeckplatte (17') gedrückt ist.

11. Sicherheitrosette (10) nach einem oder mehreren der Ansprüche 1 bis 10, **dadurch gekennzeichnet, daß** das Abdeckteil (17) mit seiner Außenwand (17'') innerhalb des Außenrandes (16'') des Basisteils (16) auf dessen Basisplatte (16') gedrückt ist.

12. Sicherheitrosette (10) nach einem oder mehreren der Ansprüche 1 bis 11, **dadurch gekennzeichnet, daß** das Abdeckteil (17) einen Schließzylinder (11) abdeckt, dessen Gehäusestirnseite mit einer Kernstirnseite gleichliegt, wobei das Abdeckteil (17) ein den Zylinderkern (11'') freilassendes Loch (17^{IV}) hat.

13. Sicherheitrosette (10) nach einem oder mehreren der Ansprüche 1 bis 12, **dadurch gekennzeichnet, daß** ihre Oberkante vom Einsteckumfang (14') des Einsteckbolzens (14) weniger entfernt ist, als es dessen Dicke entspricht.

14. Sicherheitsrosette (10) nach einem oder mehreren der Ansprüche 1 bis 13, **dadurch gekennzeichnet, daß** das Abdeckteil (17) mit den Schrauben (13) gegen eine Gehäusestirnfläche des Schließzylinders (11) gespannt ist, und daß das Basisteil (16) ausschließlich vom Einsteckbolzen (14) und bedarfsweise von einer Verschraubung am Türblatt (12) gehalten ist.

## Claims

1. Security escutcheon (10) on a locking cylinder (11) which encompasses in a positive-locking manner a cylinder end (11'), which protrudes out of a door leaf (12), to prevent twisting, which security escutcheon is fixedly screwed, merely below the locking cylinder (11), to the door leaf (12) by means of in particular two screws (13) and is fixedly connected above the locking cylinder (11) to a concealed insert bolt (14) which engages into a recess which inhibits movements of the security escutcheon (10), **characterised in that** the security escutcheon lies against the outer side (12^{VI}) of the door leaf (12) and the insert bolt (14) is pressed into a blind recess (12') of the door leaf (12) in such a manner as to inhibit withdrawal.

2. Security escutcheon (10) as claimed in claim 1, **characterised in that** a screw-connection (15) or a press connection is provided as the fixed connection of the insert bolt (14) to the security escutcheon (10).

3. Security escutcheon (10) as claimed in claim 1 or 2, **characterised in that** the insert bolt (14) is provided on its insertion periphery (14'), which engages into the blind recess (12'), with projections which inhibit withdrawal.

4. Security escutcheon (10) as claimed in one or several of claims 1 to 3, **characterised in that** the insert bolt (14) comprising its insertion periphery (14') is a threaded bolt, whose outer diameter (14") is larger than its attachment diameter (14"') on the security escutcheon (10) where required.

5. Security escutcheon (10) as claimed in one or several of claims 1 to 4, **characterised in that** it has a base part (16) which lies against the door leaf (12) directly or by means of a spacer disc and which is fixedly clamped on the door leaf (12) by a cover part (17) with the screw connection, which is provided beneath the locking cylinder, where required in a positive-locking manner in parallel with the door leaf (12).

6. Security escutcheon (10) as claimed in one or several of claims 1 to 5, **characterised in that** the base part (16) comprises a door leaf-side base plate (16') having an outer edge (16") which protrudes all around.

7. Security escutcheon (10) as claimed in one or several of claims 1 to 6, **characterised in that** encompassing edges (16''') for the locking cylinder (11) and/or screw attachment connection pieces (17"') of the cover part (17) and/or for a screw-connection receptacle (15) of the insert bolt (14) protrude from the base plate (16') within the outer edge (16").

8. Security escutcheon (10) as claimed in one or several of claims 1 to 7, **characterised in that** the screw-connection pieces (17"') are formed in one piece with the cover part (17) and engage in each case into a door leaf bore (12").

9. Security escutcheon (10) as claimed in one or several of claims 1 to 8, **characterised in that** the cover part (17) comprises a cover plate (17') on the visible side having an outer wall (17") which protrudes all around on the door leaf-side.

10. Security escutcheon (10) as claimed in one or several of claims 1 to 9, **characterised in that** the cover part (17) with its outer wall (17") encompasses the base part (16) and is urged on to the outer edge thereof (16") with its cover plate (17').

11. Security escutcheon (10) as claimed in one or several of claims 1 to 10, **characterised in that** the cover part (17) with its outer wall (17") within the outer edge (16") of the base part (16) is urged on to the base plate (16') thereof.

12. Security escutcheon (10) as claimed in one or several of claims 1 to 11, **characterised in that** the cover part (17) covers a locking cylinder (11), of which the housing end side lies flush with a core end side, wherein the cover part (17) has a hole (17^{IV}) which reveals the cylinder core (11").

13. Security escutcheon (10) as claimed in one or several of claims 1 to 12, **characterised in that** the distance of the upper edge from the insertion periphery (14') of the insert bolt (14) is less than the thickness of said insert bolt.

14. Security escutcheon (10) as claimed in one or several of claims 1 to 13, **characterised in that** the cover part (17) is tensioned by the screws (13) against a housing end surface of the locking cylinder (11) and the base part (16) is held on the door leaf (12) exclusively by the insert bolt (14) and where required by a screw-connection.

## Revendications

1. Rosette de sûreté (10) sur un cylindre de fermeture (11), qui entoure par complémentarité de forme, en l'empêchant de tourner, une extrémité de cylindre (11') saillant d'un battant de porte (12), qui n'est vissée au battant de porte (12) qu'au-dessous du cylindre de fermeture (11), à l'aide de deux vis (13), notamment, et qui est reliée solidement, au-dessus du cylindre de fermeture (11), à une tige enfichable (14) couverte qui pénètre dans un creux empêchant des déplacements de la rosette de sûreté (10), **caractérisée en ce que** la rosette de sûreté est appliquée contre le côté extérieur (12^{VI}) du battant de porte (12) et la tige enfichable (14) est enfoncée dans un trou borgne (12') du battant de porte (12) de manière à empêcher un arrachement.

2. Rosette de sûreté (10) selon la revendication 1, **caractérisée en ce qu'**il est prévu comme liaison solide entre la tige enfichable (14) et la rosette de sûreté (10) une liaison par vissage (15) ou une liaison par pression.

3. Rosette de sûreté (10) selon la revendication 1 ou 2, **caractérisée en ce que** la tige enfichable (14) est pourvue, sur sa circonférence d'enfichage (14') qui pénètre dans le trou borgne (12'), de saillies qui empêchent un arrachement.

4. Rosette de sûreté (10) selon l'une au moins des revendications 1 à 3, **caractérisée en ce que** la tige d'enfichage (14) avec sa circonférence d'enfichage (14') est une tige filetée dont le diamètre extérieur (14") est plus grand, au besoin, que son diamètre de fixation (14"') à la rosette de sûreté (10).

5. Rosette de sûreté (10) selon l'une au moins des revendications 1 à 4, **caractérisée en ce qu'**elle a un élément de base (16) qui est appliqué directement ou avec une rondelle d'écartement contre le battant de porte (12) et qui est bloqué par serrage contre celui-ci par un élément de recouvrement (17) grâce à un vissage prévu au-dessous du cylindre de fermeture (11), au besoin par complémentarité de forme, parallèlement au battant de porte (12).

6. Rosette de sûreté (10) selon l'une au moins des revendications 1 à 5, **caractérisée en ce que** l'élément de base (16) comporte une plaque de base (16') située côté battant de porte, avec un bord extérieur (16") saillant sur tout le tour.

7. Rosette de sûreté (10) selon l'une au moins des revendications 1 à 6, **caractérisée en ce que**, à l'intérieur du bord extérieur (16"), des bords enveloppants (16''') pour le cylindre de fermeture (11) et/ou pour des manchons de fixation par vissage (17''') de l'élément de recouvrement (17) et/ou pour un logement de liaison par vissage (15) de la tige enfichable (14) dépassent de la plaque de base (16').

8. Rosette de sûreté (10) selon l'une au moins des revendications 1 à 7, **caractérisée en ce que** les manchons de liaison par vissage (17''') sont réalisés d'une seule pièce avec l'élément de recouvrement (17) et pénètrent chacun dans un perçage de battant de porte (12").

9. Rosette de sûreté (10) selon l'une au moins des revendications 1 à 8, **caractérisée en ce que** l'élément de recouvrement (17) comporte une plaque de recouvrement (17'), côté visible, avec une paroi extérieure (17") qui fait saillie sur tout le tour, côté battant de porte.

10. Rosette de sûreté (10) selon l'une au moins des revendications 1 à 9, **caractérisée en ce que** l'élément de recouvrement (17) entoure avec sa paroi extérieure (17") l'élément de base (16) et est pressé avec sa plaque de recouvrement (17') sur le bord extérieur (16") dudit élément de base (16).

11. Rosette de sûreté (10) selon l'une au moins des revendications 1 à 10, **caractérisée en ce que** l'élément de recouvrement (17) est pressé avec sa paroi extérieure (17") sur la plaque de base (16') de l'élément de base (16), à l'intérieur du bord extérieur (16") de celui-ci.

12. Rosette de sûreté (10) selon l'une au moins des revendications 1 à 11, **caractérisée en ce que** l'élément de recouvrement (17) couvre un cylindre de fermeture (11) dont le côté frontal d'enveloppe se trouve au même niveau qu'un côté frontal de barillet, l'élément de recouvrement (17) ayant un trou (17^{IV}) qui laisse passer le barillet (11").

13. Rosette de sûreté (10) selon l'une au moins des revendications 1 à 12, **caractérisée en ce que** la distance entre son bord supérieur et la circonférence d'enfichage (14') de la tige enfichable (14) est inférieure à son épaisseur.

14. Rosette de sûreté (10) selon l'une au moins des revendications 1 à 13, **caractérisée en ce que** l'élément de recouvrement (17) est serré à l'aide des vis (13) contre une surface frontale d'enveloppe du cylindre de fermeture (11), et **en ce que** l'élément de base (16) est retenu sur le battant de porte (12) uniquement par la tige enfichable (14), et au besoin par un vissage.
